# EUROPÄISCHE PATENTSCHRIFT

(11) **EP 0 516 581 B1**
(45) Veröffentlichungstag und Bekanntmachung des Hinweises auf die Patenterteilung: **15.07.1998**
(21) Anmeldenummer: 92810283.9
(22) Anmeldetag: 16.04.1992
(51) Int. Cl.: E21B 10/58, B25D 17/02

(54) **Bohr- und Meisselwerkzeug mit Grundkörper und Schneidkörper**
Drilling and chiselling tool with basic body and cutting element
Outil de forage et de burinage avec corps de base et élément de coupe

(30) Priorität: 02.05.1991 DE 4114271
(43) Veröffentlichungstag der Anmeldung: 02.12.1992
(73) Patentinhaber: HILTI Aktiengesellschaft, 9494 Schaan (LI)
(72) Erfinder: Stöck, Maximilian, CH-9478 Azmoos (CH)
(74) Vertreter: Wildi, Roland

(56) Entgegenhaltungen:
- CH-A- 272 188
- CH-A- 357 692
- DE-A- 2 802 119
- DE-A- 3 426 977
- DE-C- 671 959
- DE-C- 765 003
- FR-A- 981 182
- FR-A- 1 006 219
- FR-A- 1 051 105
- FR-A- 1 414 023
- US-A- 2 101 376
- US-A- 2 628 072
- US-A- 2 784 943
- US-A- 4 181 187

## Beschreibung

Die Erfindung betrifft ein Bohr- und Meisselwerkzeug gemäss dem Oberbegriff des Patentanspruchs 1.

Bohr- und Meisselwerkzeuge der genannten Art sind seit vielen Jahren verbreitet und haben sich dementsprechend im Einsatz auch bewährt. Allerdings entstehen aufgrund der äusserst unterschiedlichen Materialeigenschaften zwischen dem als Grundkörper verwendeten Stahl und dem als Schneidkörper verwendeten Hartmetall Probleme. Diese Probleme können einerseits bei der Fertigung und andererseits erst beim Einsatz der Werkzeuge entstehen.

Zu den bei der Fertigung entstehenden Probleme zählen beispielsweise die Wärmespannungen, welche durch die unterschiedlichen Wärmeausdehnungskoeffizienten der verwendeten Materialien hervorgerufen werden. Um diesem Problem entgegenzutreten, wird beispielsweise entsprechend DE-A-34 26 977 vorgeschlagen, der Ausnehmung im Grundkörper eine im Vergleich zum Schneidkörper grössere Längserstreckung zu verleihen.

Mit dieser bekannten Lösung können die im Einsatz der Werkzeuge entstehenden wesentlich einschneidenderen Probleme keineswegs gelöst werden. Diese Probleme im Einsatz der Werkzeuge bestehen vor allem darin, dass durch die sehr unterschiedlichen Elastizitätsmodule der verwendeten Materialien Ueberbeanspruchungen auftreten, welche zu Beschädigungen führen, die die Lebensdauer der Werkzeuge beeinträchtigen. Die Ursache dieser Ueberbeanspruchungen liegt vor allem in den entlang der Hauptachse der Werkzeuge sehr unterschiedlichen Schubspannungen, welche ihre Spitzenwerte an den beiden Längsenden der Ausnehmung aufweisen. Dadurch entstehen im Bereich dieser Längsenden sowohl Beschädigungen der Lotnaht als auch Beschädigungen des Grundkörpers sowie des Schneidkörpers.

In der FR-A-1.05,105 sind verschiedene Querschnittsformen für Ausnehmungen für Hartmetalleinsätze und für Hartmetalleinsätze bei Gesteinsbohrem beschrieben. Die Ausnehmungen weisen im Axialschnitt ein im wesentlichen U-förmiges Profil auf und können sich zum freien Vorderende des Grundkörpers erweitem oder verengen. Der Spalt zwischen dem Hartmetalleinsatz und den Begrenzungswandungen der Ausnehmung im Grundkörper ist vollständig mit Lot verfüllt. Durch die beschriebene Ausbildung der Ausnehmungen sollen bei diesem bekannten Gesteinsbohrer die Hartmetalleinsätze leichter ausrichtbar und einlötbar sein. Auf das Problem der im Betrieb auftretenden Schubspannungen wird in dieser Druckschrift nicht eingegangen.

Aus der DE-A-28 02 119 ist ein Gesteinsbohrer bekannt, dessen Grundkörper eine Ausnehmung für einen Hartmetalleinsatz aufweist, der im Axialschnitt eine im wesentlichen U-förmige Form aufweist. Die Basis der Ausnehmung ist derart gestaltet und der Hartmetalleinsatz ist derart eingelötet, dass die Dicke der Lötmittelschicht an den Seiten des Hartmetalleinsatzes grösser ist als ihre Dicke zwischen der Basis des Hartmetalleinsatzes und der Ausnehmung. Der Spalt zwischen dem Hartmetalleinsatz und den Begrenzungswandungen der Ausnehmung ist mit Lötmittel verfüllt. Das Lötmittel sickert durch Kapillarwirkung in den Bereich unterhalb der Basis des Hartmetalleinsatzes. Je nach Fliessverhalten des Lötmittels, Spaltweite und Kapillarwirkung ist dieser Bereich mehr oder weniger vollständig mit Lötmittel verfüllt. Bei diesem bekannten Gesteinsbohrer sind die Ausbildung der Lötmittelschicht und die Verfüllung des Spalts zwischen dem Hartmetalleinsatz und den Begrenungswandungen der Ausnehmung nicht vollständig kontrollierbar und unterliegen Schwankungen, die sich auf die Qualität und die Haltbarkeit der Befestigung der Hartmetalleinsätze negativ auswirken kann. Das Problem der im Betrieb auftretenden Schubspannungen ist in dieser Druckschrift nicht angesprochen.

Der Erfindung liegt die Aufgabe zugrunde, ein Bohr- und Meisselwerkzeug zu schaffen, bei dem im Einsatz entstehende Ueberbeanspruchungen der einzelnen Teile vermieden werden, so dass dadurch die Lebensdauer des Werkzeuges insgesamt erhöht wird.

Erfindungsgemäss wird die Aufgabe dadurch gelöst, dass zusätzliche Aussparungen vorgesehen sind, wobei solche Aussparungen im Bereich der Längsenden der Seitenwände der Ausnehmung vorgesehen sind und sich zweckmässigerweise normal zur Hauptachse und parallel zu den Seitenwänden der Ausnehmung erstrecken und frei von Lot sind. Die Wirkung solcher Aussparungen besteht im wesentlichen darin, dass eine gewisse Nachgiebigkeit des Grundkörpers in den kritischen Bereichen, dh im Bereich der Längsenden der Ausnehmung erzielt wird.

Die erfindungsgemässe Massnahme an einem Bohr- und Meisselwerkzeug baut Schubspannungsspitzen im Bereich der Längsenden der Ausnehmung ab. Dadurch entsteht über die sich parallel zur Hauptachse erstreckende Länge eine gleichmässige Verteilung der Schubspannungen in der die Verbindung zwischen Grundkörper und Schneidkörper schaffenden Lotnaht. Ueberbeanspruchungen, die zur Zerstörung der Lotnaht sowie der benachbarten Bereiche von Grundkörper und Schneidkörper führen, werden dadurch vermieden.

Die Variation der Dicke der Lotnaht ist zweckmässigerweise derart ausgebildet, dass die Dicke zu beiden Längsenden hin zunimmt. Die Lotnaht ist damit in jenen Bereichen, wo die höchsten Schubspannungen auftreten, dicker ausgebildet. Dies hat zur Folge, dass in jenen Bereichen mehr Material an Lot zur Verfügung steht, so dass diese Bereiche in der Lage sind, die Schubspannungen besser auszugleichen und somit Spitzen abzubauen.

Die Erzielung einer solchen Lotnaht mit unterschiedlicher Dicke kann in verschiedenartiger Weise erfolgen. Zum einen kann dies durch eine entsprechende Form des Schneidkörpers geschehen, so dass dieser in seiner Längserstreckung leicht konvex ausgebildet ist. Zum anderen kann in analoger Weise die Ausnehmung eine entsprechende Formgebung aufweisen, was zu einer leicht konvexen Ausbildung der Seitenwände in Längserstreckung führt. Darüber hinaus ist selbstverständlich auch eine Kombination dieser beiden Massnahmen möglich.

Die Aussparungen können beispielsweise als Bohrungen ausgebildet sein, welche den Grundkörper im Bereich des vom bearbeitungsseitigen Ende des Werkzeuges abgewandten Längsende der Seitenwände durchsetzen. Durch solche Bohrungen wird dem Grundkörper im Bodenbereich der Ausnehmung eine gewisse Nachgiebigkeit verliehen. Damit können Schubspannungsspitzen abgebaut werden und vor allem wird eine gegebenenfalls im Bodenbereich der Ausnehmung vorhandene Lotnaht derart entlastet, dass Brüche hier nicht mehr auftreten.

Den vorgenannten Gedanken noch konsequenter weiterverfolgend, wird gemäss einer weiteren Ausführungsform vorgeschlagen, die Aussparungen derart vorzusehen, dass sie sich an das vom bearbeitungsseitigen Ende des Werkzeuges abgewandten Längsende der Ausnehmung anschliessen. Dadurch wird eine gewisse Nachgiebigkeit des Grundkörpers erreicht, was zu einer Vermeidung von Spannungsspitzen führt.

Zum Abbau der Schubspannungsspitzen im Bereich des bearbeitungsseitigen Endes wird vorgeschlagen, die Aussparungen als offene Nuten auszubilden. Bevorzugt verlaufen diese Nuten parallel zum Schneidkörper über den gesamten stirnseitigen Querschnitt des Werkzeuges. Unter Anwendung der Erkenntnis, dass, je mehr Schubspannungsspitzen abgebaut werden, desto grösser das Verhältnis zwischen Dicke des Schneidkörpers und Dicke des die Schneidkörper umstehenden Bereiches vom Grundkörper ist, beträgt die zwischen Ausnehmung und Nuten verbleibende Wandstärke des Grundkörpers vorzugsweise das 0,1- bis 0,8-fache der Breite der Ausnehmung. Es wird damit auch in diesem Bereich der Ausnehmung eine dem Abbau der Schubspannungsspitzen dienende Nachgiebigkeit des Grundkörpers erzielt.

Das Wesen der Erfindung soll nunmehr anhand der einzelne Merkmale des erfindungsgemäßen Werkzeugs wiedergebenden Zeichnungen näher erläutert werden. Es zeigen:
- Fig. 1: das bearbeitungsseitige Ende eines Werkzeuges mit unterschiedlich dicker Lotnaht;
- Fig. 2: das bearbeitungsseitige Ende eines Werkzeuges mit Bohrungen;
- Fig. 3: das bearbeitungsseitige Ende eines Werkzeuges mit Aussparung;
- Fig. 4: das bearbeitungsseitige Ende eines Werkzeuges mit Nuten.

Fig. 1 zeigt das bearbeitungsseitige Ende eines Bohr- und Meisselwerkzeuges mit Grundkörper 1 und Schneidkörper 2. Zur Aufnahme des Schneidkörpers 2 weist der Grundkörper 1 eine Ausnehmung 3 auf. Zwischen der Ausnehmung 3 und dem Schneidkörper 2 befindet sich die Lotnaht 4.

Wie aus der Fig. 1 zu entnehmen ist, weist die Lotnaht 4 entlang der parallel zur Hauptachse verlaufenden Länge eine unterschiedliche Dicke derart auf, dass die Dicke an den beiden Längsenden am grössten ist. Die unterschiedliche Dicke der Lotnaht 4 kommt im gezeigten Beispiel dadurch zustande, dass die Seitenwände der Ausnehmung 3 leicht konvex gewölbt ausgebildet sind.

Aus Fig. 2 ist ein bearbeitungsseitiges Ende eines Bohr- und Meisselwerkzeuges ersichtlich, das einen Grundkörper 5 mit einer Ausnehmung 7 aufweist, wobei in der Ausnehmung 7 ein Schneidkörper 6 angeordnet ist. Zwischen Schneidkörper 6 und Ausnehmung 7 besteht eine Lotnaht 8. Der Grundkörper 5 wird von Bohrungen 9 durchsetzt, welchen die Funktion von Entlastungskerben zukommt.

Ein bearbeitungsseitiges Ende eines weiteren Bohr- und Meisselwerkzeuges zeigt Fig. 3 wiederum mit einem Grundkörper 10 und einem Schneidkörper 11 innerhalb einer Ausnehmung 12. Eine Lotnaht 13 ist zwischen Schneidkörper 11 und Ausnehmung 12 angeordnet. Zur Erzielung der Wirkung von Entlastungskerben ist entgegen dem bearbeitungsseitigen Ende anschliessend an die Ausnehmung 12 eine Aussparung 14 vorgesehen, welche den Grundkörper 10 durchsetzt. Aufgrund dieser Aussparung 14 ist am Grund der Ausnehmung 12 die Lotnaht 13 unterbrochen.

Das aus Fig. 4 entnehmbare bearbeitungsseitige Ende eines Bohr- und Meisselwerkzeuges weist einen Grundkörper 15 mit Ausnehmung 17 sowie darin angeordnetem Schneidkörper 16 auf. Zwischen dem Schneidkörper 16 und der Ausnehmung 17 besteht eine Notnaht 18. Der Grundkörper 15 weist im Bereich des bearbeitungsseitigen Endes Nuten 19 auf, welche den Grundkörper 15 durchsetzen und zum bearbeitungsseitigen Ende hin offen sind. Die zwischen der Ausnehmung 17 und den Nuten 19 verbleibende Wandstärke w ist geringer als die Breite b der Ausnehmung 17, dh die Wandstärke w beträgt das 0,1- bis 0,8-fache der Breite b der Ausnehmung 17.

Die vorstehend beschriebenen Ausführungsformen zeigen alle Beispiele, welche der Lösung der Aufgabe zur vorliegenden Erfindung dienen. Die Beispiele können an einem Bohr- und Meisselwerkzeug einzeln oder in geeigneter Kombination untereinander Anwendung finden, wobei eine Kombination den Vorteil hat, dass sich die vorteilhaften Wirkungen gegebenenfalls addieren.

## Patentansprüche

1. Bohr- und Meisselwerkzeug mit einem Grundkörper (1, 5, 10, 15) aus Stahl, der eine zum bearbeitungsseitigen Ende des Werkzeugs hin offen Ausnehmung (3, 7, 12, 17) aufweist, die sich im wesentlichen in axialer Richtung erstreckende und einen normal zur Hauptachse des Grundkörpers gebildeten Querschnitt durchsetzende Seitenwände aufweist, und einem Schneidkörper (2, 6, 11, 16) aus Hartmetall, der mit Hilfe einer Lotnaht (4, 8, 13, 18), die über ihre sich parallel zur Hauptachse erstreckende Länge eine unterschiedliche Dicke besitzt, in der Ausnehmung (3, 7, 12, 17) im Grundkörper (1, 5, 10, 15) befestigt ist, **dadurch gekennzeichnet,** dass im Bereich der Längsenden der Seitenwände der Ausnehmung (7, 12, 17) für den Schneidkörper (6, 11, 16) im Grundkörper (5, 10, 15) zusätzliche Aussparungen (9, 14, 19) vorgesehen sind, die sich normal zur Hauptachse und parallel zu den Seitenwänden erstrecken und frei von Lot sind.

2. Werkzeug nach Anspruch 1, dadurch gekennzeichnet, dass über die sich parallel zur Hauptachse erstreckende Länge die Lotnaht (4) in der Dicke zu den beiden Längsenden hin zunimmt.

3. Werkzeug nach Anspruch 1 oder 2, dadurch gekennzeichnet, dass die Aussparungen den Grundkörper (5) im Bereich des vom bearbeitungsseitigen Ende abgewandten Längsende der Seitenwände durchsetzende Bohrungen (9) sind.

4. Werkzeug nach Anspruch 1 oder 2, dadurch gekennzeichnet, dass die Aussparungen (14) an das vom bearbeitungsseitigen Ende abgewandten Längsende der Ausnehmung (12) anschliessen und den Grundkörper (10) durchsetzen.

5. Werkzeug nach Anspruch 1 oder 2, dadurch gekennzeichnet, dass die Aussparungen den Grundkörper (15) im Bereich des bearbeitungsseitigen Endes durchsetzende offene Nuten (19) sind.

6. Werkzeug nach Anspruch 5, dadurch gekennzeichnet, dass die zwischen Ausnehmung (17) und Nuten (19) verbleibende Wandstärke (w) des Grundkörpers (15) das 0,1- bis 0,8-fache der Breite (b) der Ausnehmung (17) beträgt.

## Claims

1. A drilling and chiselling tool having a main body (1, 5, 10, 15) which is made of steel and which has a recess (3, 7, 12, 17) open towards the machining end of the tool, which recess has sidewalls which extend substantially in an axial direction and which pass through a cross-section which is formed normal to the main axis of the main body, and having a cutting body (2, 6, 11, 16) which is made of hard metal and which is fixed in the recess (3, 7, 12, 17) in the main body (1, 5, 10, 15) by means of a soldered seam (4, 8, 13, 18) which is of varying thickness over its length which extends parallel to the main axis, **characterised in that** additional reliefs (9, 14, 19) are provided in the region of the longitudinal ends of the sidewalls of the recess (7, 12, 17) for the cutting body (6, 11, 16) in the main body (5, 10, 15), which reliefs extend normal to the main axis and parallel to the sidewalls and are free from solder.

2. A tool according to claim 1, characterised in that the thickness of the soldered seam (4) increases towards its two longitudinal ends over its length which extends parallel to the main axis.

3. A tool according to claim 1 or 2, characterised in that the reliefs are bores (9) which pass through the main body (5) in the region of the longitudinal end of the sidewalls remote from the machining end.

4. A tool according to claim 1 or 2, characterised in that the reliefs (14) adjoin the longitudinal end of the recess (12) remote from the machining end and pass through the main body (10).

5. A tool according to claim 1 or 2, characterised in that the reliefs are open channels (19) which pass through the main body (15) in the region of the machining end.

6. A tool according to claim 5, characterised in that the wall thickness (w) of the main body (15) which remains between the recess (17) and the channels (19) amounts to 0.1 to 0.8 times the width (b) of the recess (17).

## Revendications

1. Outil de forage et de burinage comprenant un corps de base (1, 5, 10, 15) en acier qui comporte un évidement (3, 7, 12, 17) qui est ouvert en direction de l'extrémité de travail de l'outil et qui comporte des parois latérales qui s'étendent pour l'essentiel dans la direction axiale et traversent une section formée perpendiculairement à l'axe principal du corps de base, et comprenant un corps de coupe (2, 6, 11, 16) en métal dur qui est fixé dans l'évidement (3, 7, 12, 17) du corps de base (1, 5, 10, 15) à l'aide d'une brasure (4, 8, 13, 18) dont l'épaisseur varie sur la longueur s'étendant parallèlement à l'axe principal, caractérisé en ce que, dans la zone des extrémités longitudinales des parois latérales de l'évidement (7, 12, 17), il est prévu pour le corps de coupe (6, 11, 16), dans le corps de base (5, 10, 15), des cavités supplémentaires (9, 14, 19) qui s'étendent perpendiculairement à l'axe principal et parallèlement aux parois latérales et qui sont dépourvues de brasure.

2. Outil selon la revendication 1, caractérisé en ce que, sur la longueur s'étendant parallèlement à l'axe principal, l'épaisseur de la brasure (4) augmente en direction des deux extrémités longitudinales.

3. Outil selon la revendication 1 ou 2, caractérisé en ce que les cavités sont des trous (9) qui traversent le corps de base (5) dans la zone de l'extrémité longitudinale des parois latérales située à l'opposé de l'extrémité de travail.

4. Outil selon la revendication 1 ou 2, caractérisé en ce que les cavités (14) sont contiguës à l'extrémité longitudinale de l'évidement (12) située à l'opposé de l'extrémité de travail et traversent le corps de base (10).

5. Outil selon la revendication 1 ou 2, caractérisé en ce que les cavités sont des rainures ouvertes (19) qui traversent le corps de base (15) dans la zone de l'extrémité de travail.

6. Outil selon la revendication 5, caractérisé en ce que l'épaisseur de paroi (w) du corps de base (15) subsistant entre l'évidement (17) et les rainures (19) est égale à 0,1 à 0,8 fois la largeur (b) de l'évidement (17).
